# EUROPÄISCHE PATENTSCHRIFT

(11) **EP 1 631 772 B1**
(45) Veröffentlichungstag und Bekanntmachung des Hinweises auf die Patenterteilung: **02.12.2009**
(21) Anmeldenummer: 04735200.0
(22) Anmeldetag: 28.05.2004
(51) Int. Cl.: F24F 3/16, A47F 3/00

(54) **VERFAHREN ZUR BEHANDLUNG DER LUFT IN EINER VITRINE UND VITRINE ZUR DURCHFÜHRUNG DES VERFAHRENS**
METHOD FOR TREATING THE AIR IN A DISPLAY CABINET AND DISPLAY CABINET FOR CARRYING OUT SAID METHOD
PROCEDE POUR TRAITER L'AIR PRESENT DANS UNE VITRINE ET VITRINE POUR LA MISE EN OEUVRE DUDIT PROCEDE

(30) Priorität: 30.05.2003 DE 10324685
(43) Veröffentlichungstag der Anmeldung: 08.03.2006
(73) Patentinhaber: GLASBAU HAHN GmbH., 60314 Frankfurt (DE)
(72) Erfinder: Leonhardt, Norbert, c/o Glasbau Hahn GmbH, 60314 Frankfurt am Main (DE)
(74) Vertreter: Reichel, Wolfgang
(86) Internationale Anmeldenummer: PCT/EP2004/005778
(87) Internationale Veröffentlichungsnummer: WO 2004/106816

(56) Entgegenhaltungen:
- EP-A- 1 281 429
- DE-A- 3 805 212
- DE-A- 19 826 930
- GB-A- 2 349 202

## Beschreibung

Die Erfindung betrifft ein Verfahren zur Behandlung der Luft in einer Vitrine zur Aufbewahrung und/oder zur Zurschaustellung von Gegenständen, deren Wände, deren Boden und deren Dekkelkonstruktion den Vitrineninnenraum mehr oder weniger umschließen und bei der ein zwangsweise eingeleiteter Luftzustrom mittels einer an den Vitrineninnenraum angeschlossenen, die Luft fördernden Einrichtung unter Einhaltung eines gegenüber der Außenluft geringen Überdruck erfolgt, wobei der Luftzustrom vor der Einleitung mittels geeigneter Mittel über ein Staub- oder Gasschutzfilter geführt wird und die Luftfeuchtigkeit desselben eingestellt und/oder geregelt wird und eine entsprechende Vitrine zur Durchführung des Verfahrens.

Ein derartiges Verfahren und eine entsprechende Vitrine sind bereits bekannt. So wird in der DE-PS 38 05 212 C2 eine Vitrine zur Aufbewahrung und/oder Zurschaustellung von Gegenständen beschrieben, bei welcher zum Schutz der Ausstellungsgegenstände die umgebende Luft im Innenraum der Vitrine nicht nur staubfrei sondern auch noch im Rahmen einer gewünschten Luftfeuchtigkeit gehalten wird. Darüber hinaus ist es auch möglich, den Innenraum mit einem neutralen Gas zu füllen, wenn dies der Schutz der ausgestellten Gegenstände es erfordert.

Neben der Staubfreiheit, der Luftfeuchtigkeit, usw. kann nun auch der Fall eintreten, daß neben den genannten Anforderungen bestimmte Gegenstände im Innenraum der Vitrine eine keimfreie Umgebung benötigen.

Die Aufgabe der Erfindung besteht deshalb darin, ein Verfahren der eingangs erwähnten Art anzugeben, bei dem der der Vitrine zugeführte Luftstrom keimfrei gemacht wird bzw. die Einrichtungen einer Vitrine der eingangs genannten Art dahingehend zu ergänzen, daß im Innenraum der Vitrine eine keimfreie Atmosphäre entsteht.

Diese Aufgabe wird bei einem Verfahren bzw. einer Vorrichtung der eingangs erwähnten Art dadurch gelöst, daß der Luftzustrom nach der Filterung in einen eine Flüssigkeit enthaltenden Behälter geführt wird und daß sich in der Flüssigkeit ein Katalysator befindet, durch welchen die Luft völlig frei von Keimen gehalten wird.

Da auch eine luftdichte Vitrine niemals völlig gasdicht ist und auch beim Öffnen derselben Außenluft in den Innenraum eindringen kann, erfolgt durch den im Innenraum der Vitrine gegenüber der Außenluft gehaltenen leichten Überdruck ein Austausch von Innenluft zur Außenluft, mit der Folge, daß ständig dem Innenraum gereinigte, gekühlte und entkeimte Luft zugeführt werden muß, wodurch eine Erneuerung der Luft im gesamten Innenraum der Vitrine je nach dessen Größe über einen Zeitraum von mehreren Tagen stattfindet. Damit wird durch die Erfindung nach einer bestimmten Zeit eine völlig keimfreie Atmosphäre erzielt.

In der DE-PS 198 26 930 C2 wird eine klimatisierte Ausstellungsvitrine beschrieben, bei welcher im Vitrineninnenraum ein flächiger Wärmetauscher sowie eine unterhalb desselben angeordnete Auffang- und Befeuchtungsschale befindet, wobei der Wärmetauscher mit einer Kältemaschine in Verbindung steht. Der Beschreibung läßt sich entnehmen, daß mittels eines Lüfters ein gezieltes Durchströmen der Luft der in Serie geschalteten Vitrinen möglich ist. Im Gegensatz dazu erfolgt bei der vorliegenden Erfindung eine gezielte Führung des Luftzustroms zuerst in einen eine Flüssigkeit enthaltenden Behälter und anschließend zu einer Kühleinrichtung.

Die Klimatisierung einer Vitrine ist auch Gegenstand der WO 01/84986 A1, dabei wird die Luft des Innenraums einer Vitrine zwangsweise einer Vorrichtung zur Entfeuchtung und Erwärmung/Kühlung zugeführt. Diese Vorrichtung enthält eine hygroskopisches Mittel, beispielsweise Silika Gel, welches ausgetauscht werden muß, sobald es zuviel Wasser enthält.

Eine Luftreinigungsvorrichtung bei welcher auch eine Entkeimung der Luft erfolgt, wird in der DE-OS 199 03 022 A1 beschrieben, dabei wird die Luft mittels einer elektrostatischen Einrichtung behandelt. Eine derartige Vorrichtung soll vielseitig verwendbar sein, wie der Einsatz in den Luftführungskanälen von Klimaanlagen, wobei die erwärmte oder gekühlte Luft einer Entkeimung unterworfen wird. Wie die Entkeimung bei Vitrinen erfolgen soll, läßt sich der Beschreibung nicht entnehmen. Bei der vorliegenden Erfindung dagegen wird die Luftfeuchtigkeit der bereits keimfreien Luft in Verbindung mit einer Kühleinrichtung eingestellt und/oder geregelt.

Der Katalysator gemäß der Erfindung bewirkt im Zusammenwirken mit der ein Zusatzmittel enthaltenden Flüssigkeit eine Keimfreiheit der Luft, die mit der Flüssigkeit in Berührung gebracht wird.

Weitere Vorteile ergeben sich aus den Unteransprüchen zu dem erfindungsgemäßen Verfahren bzw. der Vorrichtung.

Die Erfindung wird anhand von zwei Ausführungsbeispielen näher erläutert, welche in der Zeichnung dargestellt sind.

Es zeigt:
- Fig. 1: einen Schnitt durch einen Flüssigkeitsbehälter mit einem flächigen Katalysator und
- Fig. 2: einen Schnitt durch einen Flüssigkeitsbehälter mit einem Schwamm, der von einem Katalysator umgeben ist.

Der in Fig. 1 gezeigte Behälter 2 ist mit einem Deckel 10 verschlossen und enthält eine Flüssigkeit 7, beispielsweise destilliertes Wasser. Dem Raum oberhalb der Flüssigkeit 7 wird ein vom Staub der Außenluft befreiter Luftstrom 5 zugeführt, dies kann beispielsweise durch Passieren eines entsprechenden Filters geschehen. Oberhalb der Flüssigkeit 7 wird die Luft mit Feuchtigkeit angereichert und die so behandelte Luft einer Kühlvorrichtung 4 zugeführt, in welcher die Feuchtigkeit dieser Luft auf einen vorgegebenen Wert eingestellt und geregelt wird. Die in der beschriebenen Weise behandelte Luft 6 wird anschließend mittels einer nicht gezeigten Pumpe in den Innenraum 1 der Vitrine befördert. Die Pumpe dient zur Aufrechterhaltung eines geringen Überdrucks im Innenraum 1 der Vitrine, wobei die Pumpe nur diejenige Luftmenge zu fördern hat, die zum Ausgleich der durch Undichtigkeiten der Vitrine in die Außenluft entweichenden Luftmenge dient. Die Kühlvorrichtung 4 und die nicht gezeigte Pumpe wird von einer Steuereinrichtung 3 gesteuert, an welcher nicht gezeigte, im Innenraum 1 der Vitrine angebrachte Sensoren für Luftdruck und Feuchtigkeit angeschlossen sind, wobei in Abhängigkeit vom vorgegebenen Luftdruckwert die Pumpe und in Abhängigkeit vom Wert der vorgegebenen Luftfeuchte die Kühlvorrichtung 4 entsprechend gesteuert werden. Eine nicht gezeigte Überwachungseinrichtung für die Füllhöhe der Flüssigkeit 7 im Behälter 2 kann ebenfalls an der Steuereinrichtung 3 angeschlossen sein, wobei diese dann mit einem akustischen und/oder optischen Signal darauf hinweist, daß der Flüssigkeitsvorrat im Behälter 2 ergänzt werden muß.

Am Boden des Behälters 2 befindet sich in der Flüssigkeit 7 ein Katalysator 8 in Form einer planen Fläche eines Gitternetzwerkes, das zwischen zwei planen Flächen jeweils eines Schutzgitters 9 liegt, dabei ist sicherzustellen, daß der Katalysator immer von der Flüssigkeit 7 bedeckt ist.

In Fig. 2 wird eine zweite Ausführungsform gezeigt, bei welcher der vom Staub befreite Luftstrom 5 in einen Schwamm 11 hinein geführt ist, wobei der Schwamm 11 von dem Gitternetzwerk des Katalysators 8 umhüllt ist. Die mit Feuchtigkeit angereicherte Luft entweicht dem Schwamm 11 und steigt an die Oberfläche der Flüssigkeit 7. Die weitere Behandlung der gereinigten und mit Feuchtigkeit angereicherten Luft 6 erfolgt dann in der bereits beschriebenen Weise. Der Schwamm sollte zumindest soweit von der Flüssigkeit 7 bedeckt sein, daß sich zumindest der Katalysator 8 unterhalb der Oberfläche der Flüssigkeit 7 befindet.

Der Katalysator kann auch in Form von Draht, Blech, Spänen, Pulver vorliegen, welche die Ausbildung einer hinreichend großen wirksamen Fläche gewährleistet. Die für den Katalysator verwendete Legierung besteht aus 10 bis 80 Masse-% Cobalt, 5-50 Masse-% Nickel und 5 bis 20 Masse-% Wolfram sowie 5 bis 25 Masse-% Chrom, die bei Temperaturen im Bereich von 250 bis 1.250°C für eine Zeit von 0,05 bis 3 Stunden in sauerstoffhaltiger Atmosphäre thermisch behandelt wird. Ein solcher Katalysator verfügt über eine lang anhaltende hohe Aktivität.

Im Zusammenwirken des Katalysators 8 mit Wasser als Flüssigkeit 7 wird bereits eine Keimfreiheit der Luft im Innenraum 1 der Vitrine erreicht. In besonderen Fällen, wenn es die zurschaugestellten Gegenstände in der Vitrine erlauben oder erfordern, kann der Flüssigkeit 7 beispielsweise auch eine bestimmte Menge Wasserstoffperoxid zugesetzt werden.

Die angefeuchtete und entkeimte Luft wird dem Innenraum 1 der Vitrine zugeführt, wodurch auch die die Ausstellungsgegenstände umgebende Luft in der Vitrine nach einiger Zeit keimfrei wird, nachdem nach gewisser Zeit ein vollständiger Austausch der Luft im Innenraum 1 infolge der Undichtigkeiten stattgefunden hat und die Luft auf Dauer keimfrei gehalten wird.

Bei der Beschreibung der beiden Ausführungsbeispiele gemäß Fig. 1 und Fig. 2 wurde bisher davon ausgegangen, daß die entkeimte Luft anschließend einer Kühleinrichtung 4 und dann dem Innenraum 1 der Vitrine zugeführt wird. Es ist jedoch auch denkbar, die Luft zunächst einer Kühleinrichtung 4 zuzuführen und dann erst der Behandlung zur Keimfreiheit zu unterwerfen. Die Kühleinrichtung 4 kann je nach Umgebungstemperatur der Vitrine zur Einstellung der Luftfeuchtigkeit und/oder der Temperatur der Luft im Innenraum 1 der Vitrine dienen, die geschieht durch Erwärmung bzw. Abkühlung der Luft. Dabei ist es auch denkbar, bei entsprechender Ausführung der Kühleinrichtung 4, d.h. wenn bei dieser gemäß dem Stand der Technik in Verbindung mit Wasser die Einstellung einer vorgegebenen Luftfeuchtigkeit und/oder Temperatur der Luft erfolgt, die Kühleinrichtung 4 mit der erfindungsgemäßen Vorrichtung zur Entkeimung der Luft zu kombinieren, indem das Wasser sowohl zur Einstellung von Luftfeuchtigkeit und/oder Temperatur als auch durch das Zusatzmittel in Verbindung mit dem Katalysator zur Entkeimung der Luft verwendet wird.

Die hinsichtlich der Staubfreiheit behandelte Luft 5 kann nun entweder vollständig der Außenluft der Vitrine entnommene werden, es ist jedoch auch denkbar, einen Teil dieser Luft dem Innenraum 1 der Vitrine zu entnehmen, wodurch der Luftaustausch im Innenraum 1 beschleunigt wird.

Die beschriebenen Einrichtungen zur Befeuchtung und Entkeimung der Luft im Innenraum 1 einer Vitrine können als geschlossenes Gerät in einer Vitrine individuell untergebracht sein. Es ist jedoch auch denkbar, für mehrere Vitrinen eine gemeinsame Einrichtung vorzusehen, an welcher lediglich der Innenraum 1 mit der oder den Luftleitungen und mit den Sensoren angeschlossen ist.

Die Erfindung ist sowohl auf Vitrinen anwendbar, in denen Gegenstände zur Schau gestellt werden, als auch auf solche Vitrinen, die nur zur Aufbewahrung von Gegenständen dienen.

## Patentansprüche

1. Verfahren zur Behandlung der Luft in einer Vitrine zur Aufbewahrung und/oder zur Zurschaustellung von Gegenständen, deren Wände, deren Boden und deren Deckelkonstruktion den Vitrineninnenraum mehr oder weniger umschließen und bei der ein zwangsweise eingeleiteter Luftzustrom mittels einer an den Vitrineninnenraum angeschlossenen, die Luft fördernden Einrichtung unter Einhaltung eines gegenüber der Außenluft geringen Überdruck erfolgt, wobei der Luftzustrom vor der Einleitung mittels geeigneter Mittel über ein Staub- oder Gasschutzfilter geführt wird und die Luftfeuchtigkeit desselben eingestellt und/oder geregelt wird,
**dadurch gekennzeichnet,**
**daß** der Luftzustrom (5) nach der Filterung in einen eine Flüssigkeit (7) enthaltenden Behälter (2) geführt wird und daß sich in der Flüssigkeit (7) ein Katalysator (8) befindet, durch welchen die Luft völlig frei von Keimen gehalten wird.

2. Verfahren nach Anspruch 1,
**dadurch gekennzeichnet,**
**daß** die Flüssigkeit (7) aus Wasser besteht.

3. Verfahren nach einem der Ansprüche 1 oder 2,
**dadurch gekennzeichnet,**
**daß** die Flüssigkeit (7) ein Zusatzmittel enthält.

4. Verfahren nach einem der Ansprüche 1 bis 3,
**dadurch gekennzeichnet,**
**daß** der Katalysator (8) aus einem Drahtnetz aus einer bestimmten Legierung besteht.

5. Verfahren nach einem der Ansprüche 1 bis 4,
**dadurch gekennzeichnet,**
**daß** das Drahtnetz als Matte ausgebildet ist und zwischen zwei mindestens gleich großen Schutzgittern (9) gelagert ist.

6. Verfahren nach einem der Ansprüche 1 bis 4,
**dadurch gekennzeichnet,**
**daß** der Luftzustrom (5) über die Oberfläche der Flüssigkeit (7) im Behälter (2) geführt wird.

7. Verfahren nach einem der Ansprüche 1 bis 4,
**dadurch gekennzeichnet,**
**daß** der Luftzustrom (5) durch einen von der Flüssigkeit (7) benetzten Schwamm (11) hindurch geführt wird, welcher von dem Drahtnetz umhüllt ist.

8. Verfahren nach einem der Ansprüche 1 bis 7,
**dadurch gekennzeichnet,**
**daß** der dem Behälter (2) zugeführte Luftzustrom (5) sich aus zwei Teilen zusammensetzt, wobei ein Teil aus der Außenluft und ein Teil aus der Innenluft der Vitrine besteht.

9. Verfahren nach einem der Ansprüche 1 bis 8,
**dadurch gekennzeichnet,**
**daß** die entkeimte Luft einer Kühl-/Wärme-Einrichtung (4) zugeführt wird, welche zur Einhaltung einer vorgegebenen Temperatur und/oder Luftfeuchtigkeit dient.

10. Verfahren nach einem der Ansprüche 1 bis 8,
**dadurch gekennzeichnet,**
**daß** der Luftzustrom (5) zunächst einer Kühl-/Wärme-Einrichtung (4) zugeführt wird, welche zur Einhaltung einer vorgegebenen Temperatur und/oder Luftfeuchtigkeit dient und anschließend entkeimt wird.

11. Verfahren nach einem der Ansprüche 1 bis 10,
**dadurch gekennzeichnet,**
**daß** die Kühl-/Wärme-Einrichtung (4) mittels einer Flüssigkeit die vorgegebene Temperatur und/oder Luftfeuchtigkeit regelt, wobei diese Flüssigkeit mit der Flüssigkeit (7) des Katalysators (8) identisch ist.

12. Vitrine zur Durchführung des Verfahrens nach einem oder mehreren der vorhergehenden Ansprüche, deren Wände, deren Boden und deren Deckelkonstruktion den Vitrineninnenraum mehr oder weniger umschließen und bei der ein zwangsweise eingeleiteter Luftzustrom mittels einer an den Vitrineninnenraum angeschlossenen, die Luft fördernden Einrichtung unter Einhaltung eines gegenüber der Außenluft geringen Überdrucks erfolgt, wobei der Luftzustrom vor der Einleitung mittels geeigneter Mittel über ein Staub- oder Gasschutzfilter geführt wird und die Luftfeuchtigkeit desselben eingestellt und/oder geregelt wird,
**dadurch gekennzeichnet,**
**daß** der Luftzustrom (5) nach der Filterung in einen eine Flüssigkeit (7) enthaltenden Behälter (2) geführt wird und daß sich in der Flüssigkeit (7) ein Katalysator (8) befindet, durch welchen die einer Kühleinrichtung anschließend zugeführte Luft völlig frei von Keimen gehalten wird.

13. Vitrine nach Anspruch 1,
**dadurch gekennzeichnet,**
**daß** die Flüssigkeit (7) aus Wasser besteht und ein Zusatz mittel enthält.

14. Vitrine nach einem der Ansprüche 12 oder 13,
**dadurch gekennzeichnet,**
**daß** die Flüssigkeit (7) eine bestimmte Menge von Wasserstoffperoxid enthält.

15. Vitrine nach einem der Ansprüche 12 bis 14,
**dadurch gekennzeichnet,**
**daß** der Katalysator (8) aus einem Drahtnetz aus einer bestimmten Legierung besteht.

16. Vitrine nach einem der Ansprüche 12 bis 15,
**dadurch gekennzeichnet,**
**daß** das Drahtnetz als Matte ausgebildet ist und zwischen zwei mindestens gleich großen Schutzgittern (9) gelagert ist.

17. Vitrine nach einem der Ansprüche 12 bis 15,
**dadurch gekennzeichnet,**
**daß** durch das Drahtnetz ein Schwamm (11) umhüllt wird, wobei der Luftzustrom (5) durch diesen hindurch geführt wird.

18. Vitrine nach einem der Ansprüche 12 bis 17,
**dadurch gekennzeichnet,**
**daß** der dem Behälter (2) zugeführte Luftzustrom (5) sich aus zwei Teilen zusammensetzt, wobei ein Teil aus der Außenluft und ein Teil aus der Innenluft der Vitrine besteht.

## Claims

1. Method for the treatment of air in a cabinet for the storage and/or display of objects, whose walls, floor and roof structure more or less enclose the inside space of the cabinet and in which a forced inflow from an air delivery system connected to the inside space of the cabinet maintains a slight excess pressure compared with the air outside it, this airflow passing through suitable dust or gas filtration means before entering the cabinet and having its air humidity adjusted and/or controlled,
**characterised in that**
after filtration the inflowing air (5) passes into a container (2) holding a liquid (7) and a catalyser (8) is present in the liquid (7), by means of which the air is completely free from germs.

2. Method according to Claim 1,
**characterised in that**
the liquid (7) consists of water.

3. Method according to Claims 1 or 2,
**characterised in that**
the liquid (7) contains an additive.

4. Method according to any of Claims 1 to 3,
**characterised in that**
the catalyser (8) consists of a wire grid made from a particular alloy.

5. Method according to any of Claims 1 to 4,
**characterised in that**
the wire grid is made as a mat and is held between two protective gratings (9) of at least the same size.

6. Method according to any of Claims 1 to 4,
**characterised in that**
the airflow (5) is passed over the surface of the liquid (7) in the container (2).

7. Method according to any of Claims 1 to 4,
**characterised in that**
the airflow (5) is passed into a sponge (11) wetted by the liquid (7), which is enveloped by the wire grid.

8. Method according to any of Claims 1 to 7,
**characterised in that**
the airflow (5) passing into the container (2) consists of two parts, one part from the outside air and one part from the air inside the display cabinet.

9. Method according to any of Claims 1 to 8,
**characterised in that**
the germ-free air passes into a cooling/heating device (4), which serves to maintain a specified temperature and/or air humidity.

10. Method according to any of Claims 1 to 8,
**characterised in that**
the airflow (5) first passes into a cooling/heating device (4) which serves to maintain a specified temperature and/or air humidity, and is then freed from germs.

11. Method according to any of Claims 1 to 10,
**characterised in that**
the cooling/heating device (4) regulates the specified temperature and/or air humidity by means of a liquid, this liquid being identical to the liquid (7) of the catalyser (8).

12. Display cabinet for implementing the method according to one or more of the preceding claims, whose walls, floor and roof structure more or less enclose the inside space of the display cabinet and in which a forced inflow of air from an air delivery system connected to the inside space of the cabinet maintains a slight excess pressure compared with the air outside it, this airflow passing through suitable dust or gas filtration means before entering the cabinet and having its air humidity adjust and/or controlled,
**characterised in that**
after filtration the airflow (5) is passed into a container (2) holding a liquid (7) and in the liquid (7) there is a catalyser (8), by means of which the air subsequently passed to a cooling device is rendered completely free from germs.

13. Display cabinet according to Claim 1,
**characterised in that**
the liquid (7) consists of water and contains an additive.

14. Display cabinet according to either of Claims 12 or 13,
**characterised in that**
the liquid (7) contains a certain amount of hydrogen peroxide.

15. Display cabinet according to any Claims 12 to 14,
**characterised in that**
the catalyser (8) consists of a wire grid made from a particular alloy.

16. Display cabinet according to any Claims 12 to 15,
**characterised in that**
the wire grid is made as a mat and is held between two protective gratings (9) of at least the same size.

17. Display cabinet according to any Claims 12 to 15,
**characterised in that**
a sponge (11) is enveloped by the wire grid and the airflow (5) is passed through the sponge.

18. Display cabinet according to any Claims 12 to 17,
**characterised in that**
the airflow (5) passing into the container (2) consists of two parts, one part from the outside air and one part from the air inside the display cabinet.

## Revendications

1. Procédé de traitement de l'air dans une vitrine pour la conservation et/ou l'étalage d'objets, dont les parois, dont le fond et dont la structure de couvercle entourent plus ou moins l'espace interne de la vitrine et dans laquelle un courant d'air entrant introduit de façon forcée est réalisé au moyen d'un dispositif de transport de l'air, raccordé à l'espace interne de la vitrine avec maintien d'une faible surpression par rapport à l'air extérieur, le courant d'air entrant avant l'introduction étant guidé, par des moyens appropriés, sur un filtre de protection anti-poussières ou anti-gaz et son humidité d'air étant ajustée et/ou contrôlée, **caractérisé par le fait qu'**après la filtration, le courant d'air entrant (5) est guidé dans un récipient (2) contenant un liquide (7), et que, dans le liquide (7), se trouve un catalyseur (8) au moyen duquel l'air est maintenu totalement exempt de germes.

2. Procédé selon la revendication 1, **caractérisé par le fait que** le liquide (7) est constitué par de l'eau.

3. Procédé selon l'une des revendications 1 ou 2, **caractérisé par le fait que** le liquide (7) contient un additif.

4. Procédé selon l'une des revendications 1 à 3, **caractérisé par le fait que** le catalyseur (8) consiste en un réseau en fil métallique fait d'un alliage défini.

5. Procédé selon l'une des revendications 1 à 4, **caractérisé par le fait que** le réseau en fil métallique est réalisé sous la forme d'un mat et est monté entre deux grilles protectrices (9) au moins de la même dimension.

6. Procédé selon l'une des revendications 1 à 4, **caractérisé par le fait que** le courant d'air entrant (5) est guidé sur la surface du liquide (7) dans le récipient (2).

7. Procédé selon l'une des revendications 1 à 4, **caractérisé par le fait que** le courant d'air entrant (5) est guidé à travers une éponge (11) qui est mouillée par le liquide (7) et qui est enveloppée par le réseau en fil métallique.

8. Procédé selon l'une des revendications 1 à 7, **caractérisé par le fait que** le courant d'air entrant (5) amené au récipient (2) se compose de deux parties, une partie se composant de l'air extérieur et une partie se composant de l'air intérieur de la vitrine.

9. Procédé selon l'une des revendications 1 à 8, **caractérisé par le fait que** l'air débarrassé de germes est amené à un dispositif de refroidissement/chauffage (4) qui sert à maintenir une température prédéterminée et/ou une humidité d'air prédéterminée.

10. Procédé selon l'une des revendications 1 à 8, **caractérisé par le fait que** le courant d'air entrant (5) est d'abord amené à un dispositif de refroidissement/chauffage (4) qui sert à maintenir une température prédéterminée et/ou une humidité d'air prédéterminée, et est ensuite débarrassé des germes.

11. Procédé selon l'une des revendications 1 à 10, **caractérisé par le fait que** le dispositif de refroidissement/chauffage (4) contrôle la température prédéterminée et/ou l'humidité d'air prédéterminée au moyen d'un liquide, ce liquide étant identique au liquide (7) du catalyseur (8).

12. Vitrine pour la mise en oeuvre du procédé selon l'une ou plusieurs des revendications précédentes, dont les parois, dont le fond et dont la structure de couvercle entourent plus ou moins l'espace interne de la vitrine et dans laquelle un courant d'air entrant introduit de façon forcée est réalisé au moyen d'un dispositif de transport de l'air, raccordé à l'espace interne de la vitrine avec maintien d'une faible surpression par rapport à l'air extérieur, le courant d'air entrant avant l'introduction étant guidé par des moyens appropriés sur un filtre de protection anti-poussières ou anti-gaz, et son humidité d'air étant ajustée et/ou contrôlée, **caractérisée par le fait qu'**après la filtration, le courant d'air entrant (5) est guidé dans un récipient (2) contenant un liquide (7), et que, dans le liquide (7) se trouve un catalyseur (8), au moyen duquel l'air amené ensuite à un dispositif de refroidissement est maintenu totalement exempt de germes.

13. Vitrine selon la revendication 12,
**caractérisée par le fait que** le liquide (7) est constitué par de l'eau et contient un additif.

14. Vitrine selon l'une des revendications 12 ou 13, **caractérisée par le fait que** le liquide (7) contient une quantité définie de peroxyde d'hydrogène.

15. Vitrine selon l'une des revendications 12 à 14, **caractérisée par le fait que** le catalyseur (8) consiste en un réseau en fil métallique fait d'un alliage défini.

16. Vitrine selon l'une des revendications 12 à 15, **caractérisée par le fait que** le réseau en fil métallique est réalisé sous la forme d'un mat et est monté entre deux grilles protectrices (9) au moins de la même dimension.

17. Vitrine selon l'une des revendications 12 à 15, **caractérisée par le fait qu'**une éponge (11) est enveloppée par le réseau en fil métallique, le courant d'air entrant (5) étant guidé à travers celle-ci.

18. Vitrine selon l'une des revendications 12 à 17, **caractérisée par le fait que** le courant d'air entrant (5) amené au récipient (2) se compose de deux parties, une partie se composant de l'air extérieur et une partie se composant de l'air intérieur de la vitrine.
